# EUROPÄISCHE PATENTSCHRIFT

(11) **EP 0 512 392 B1**
(45) Veröffentlichungstag und Bekanntmachung des Hinweises auf die Patenterteilung: **29.03.1995**
(21) Anmeldenummer: 92107303.7
(22) Anmeldetag: 29.04.1992
(51) Int. Cl.: E03F 7/10

(54) **Schlammsaugwagen**
Sludge suction vehicle
Véhicule aspirateur de boue

(30) Priorität: 02.05.1991 DE 4114384
(43) Veröffentlichungstag der Anmeldung: 11.11.1992
(73) Patentinhaber: Klass, Georg, D-82299 Türkenfeld (DE)
(72) Erfinder: Klass, Georg, W-8087 Türkenfeld (DE); Sinz, Helmut, Jun., W-8999 Scheidegg (DE)
(74) Vertreter: Grünecker, Kinkeldey, Stockmair & Schwanhäusser Anwaltssozietät

(56) Entgegenhaltungen:
- EP-A- 0 387 759
- AT-B- 391 508
- DE-A- 1 550 385
- DE-A- 2 648 851
- DE-B- 1 609 112
- DE-B- 2 719 599

## Beschreibung

Die Erfindung betrifft einen Schlammsaugwagen mit einer Hochdruckpumpe zur Erzeugung eines Reinigungsstrahls; einer Absaugeinrichtung zum Absaugen von durch den Reinigungsstrahl erzeugten Aufschlämmungen; einem mit der Absaugeinrichtung verbundenen Sammel- und Klärbehälter für die abgesaugten Aufschlämmungen; einer an den Sammel- und Klärbehälter angeschlossenen Aufbereitungseinrichtung zur Aufbereitung von grob geklärter Flüssigkeit aus dem Sammel- und Klärbehälter, wobei die Aufbereitungseinrichtung mit der Hochdruckpumpe zur Speisung der Hochdruckpumpe mit fein geklärter Flüssigkeit verbindbar ist; und mit einem mit der Hochdruckpumpe zur Speisung der Hochdruckpumpe mit Frischwasser verbindbaren Frischwasserbehälter.

Ein derartiger Schlammsaugwagen ist aus der DE 27 19 599 B1 bekannt und wird vorzugsweise bei der Straßenreinigung zum Säubern von Abwasserschleusen und -kanälen eingesetzt.

Ein solcher Schlammsaugwagen deckt seinen Spülwasserbedarf zur Erzeugung eines Reinigungsstrahls durch die Hochdruckpumpe weitgehend aus dem Schlammwasservorrat in dem Sammel- und Klärbehälter. Damit ist der Schlammsaugwagen über einen langen Betriebszeitraum unabhängig von einer Frischwasserquelle. Mit zunehmender Schmutzkonzentration im Schlammwasser nimmt jedoch die Menge an fein geklärter Flüssigkeit, die durch die Aufbereitungseinrichtung an die Hochdruckpumpe abgegeben werden kann, ab, so daß irgendwann während des Betriebs zur Versorgung der Hochdruckpumpe mit Frischwasser aus dem Frischwasserbehälter übergegangen werden muß. Es kann auch der Fall vorliegen, daß für bestimmte Reinigungsarbeiten von vornherein statt aufbereitetem Schlammwasser Frischwasser als Spülwasser verwendet werden muß.

Bei einer Inbetriebnahme des Schlammsaugwagens, wenn die Aufbereitungseinrichtung, die Hochdruckpumpe und die Verbindungsleitungen zwischen der Aufbereitungseinrichtung und der Hochdruckpumpe bzw. dem Sammel- und Klärbehälter noch leer sind, muß die darin enthaltene Luft über die Hochdruckpumpe abgeführt werden. Dies führt zu starker Kavitation, und damit verbunden, zu starker Geräuschentwicklung und einem hohen Pumpenverschleiß. Ein solcher schädlicher Kavitationslauf tritt auch beim Umschalten von Spülwasser auf Frischwaser auf.

Es ist die Aufgabe der vorliegnden Erfindung, einen Schlammsaugwagen der eingangs erwähnten Art vorzuschlagen, der gegenüber dem aus dem Stand der Technik bekannten Schlammsaugwagen dieser Art verbessert ist.

Der Schlammsaugwagen nach der Erfindung ist dadurch gekennzeichnet, daß die Aufbereitungsanlage mit einem Eingang der Hochdruckpumpe über eine oberhalb der Aufbereitungsanlage und der Hochdruckpumpe angeordnete, eine Entlüftungsöffnung aufweisende Entlüftungseinrichtung verbunden ist; daß die Entlüftungseinrichtung einen Entlüftungsbehälter mit einer Schwimmereinrichtung, durch die eine Verbindungsleitung zu der Hochdruckpumpe bei Absenkung des Flüssigkeitsspiegels in dem Behälter absperrbar ist, umfaßt, und daß der Frischwasserbehälter mit dem Eingang der Hochdruckpumpe über ein bei gesperrter Verbindungsleitung unter Saugwirkung der Hockdruckpumpe öffnendes Rückschlagventil verbindbar ist.

Durch diese erfindungsgemäße Lösung wird ein Kavitationslauf der Hochdruckpumpe vermieden, indem bei einer Inbetriebnahme die Verbindungsleitung zu der Hochdruckpumpe zunächst abgesperrt ist, bis sich in dem Entlüftungsbehälter unter Entlüftung der Aufbereitungseinrichtung und der Verbindungsleitung genügend viel fein geklärte Flüssigkeit angesammelt hat und die Schwimmereinrichtung gegen die Saugwirkung der Hochdruckpumpe unter Aufhebung der Sperrung der Verbindungsleitung angehoben worden ist. Während die Verbindungsleitung abgesperrt war, war das Rückschlagventil geöffnet, so daß die Hochdruckpumpe während dieser Zeit mit Flüssikgeit aus dem Frischwasserbehälter versorgt wurde. Eine Umschaltung der Versorgung der Hochdruckpumpe mit Spülwasser von der Aufbereitungseinrichtung wieder zu dem Frischwasserbehälter erfolgt automatisch dann, wenn die Aufbereitungseinrichtung nicht mehr genügend fein geklärtes Wasser fördern kann, so daß der Flüssigkeitsspiegel im Entlüftungsbehälter so weit absinkt, daß die Verbindungsleitung zwischen dem Entlüftungsbehälter und der Hochdruckpumpe durch die Schwimmereinrichtung abgesperrt wird. In diesem Fall öffnet unter Vermeidung von Kaviationslauf sofort das Rückschlagventil und die Weiterversorgung der Hochdruckpumpe mit Spülwasser aus dem Frischwasserbehälter ist gesichert.

In vorteilhafter Ausgestaltung der Erfindung weist der Entlüftungsbehälter ein Klärvolumen zur weiteren Klärung der von der Aufbereitungseinrichtung gelieferten Flüssigkeit durch Absetzen von sehr kleinen Schmutzteilchen, zum Beispiel kleiner als 25 »m die in der Aufbereitungseinrichtung nicht abgeschieden werden können, auf. Durch diese weitere Klärung in dem Entlüftungsbehälter, von dessen Innenvolumen die Schwimmereinrichtung im Vergleich zu dem Klärvolumen nur einen kleinen Teil einnimmt, ergibt sich durch die höhere Reinheit des Spülwassers ein zusätzlich verringerter Verschleiß der Hochdruckpumpe. Um Flüssigkeitsbewegungen innerhalb des Klärvolumens weitgehend zu vermeiden und damit das Absetzen von Schmutzteilchen zur weiteren Klärung der Flüssigkeit zu fördern, kann der Entlüftungsbehälter vorteilhaft schwingungsisoliert auf dem Schlammsaugwagen gehaltert sein. Die Zuführung von Flüssigkeit aus der Aufbereitungseinrichtung in den Entlüftungsbehälter erfolgt zweckmäßig unter Verwendung von Strömungsleiteinrichtungen derart, daß in dem Entlüftungsbehälter auch nahe dem Eintrittsbereich der Flüssigkeit eine laminare Strömung der durchlaufenden Spülwassermenge entsteht. Eine solche laminare Strömung fördert das Absetzen von Schmutzteilchen, indem keine Aufwirbelung bereits abgesetzter oder sich absetzender Schmutzteilchen erfolgt.

In weiterer vorteilhafter Ausgestaltung der Erfindung kann ausgangsseitig zu der Hochdruckpumpe eine von einer Leitung für den Reinigungsstrahl abzweigende Rückführungsleitung, die in eine Verbindungsleitung zwischen der Aufbereitungseinrichtung und dem Entlüftungsbehälter einmündet und mit einem Sicherheits- und Schaltventil versehen ist, vorgesehen sein. Durch diese Rückführungsleitung braucht die Hochdruckpumpe nicht abgeschaltet zu werden, wenn die Arbeit mit dem Reinigungsstrahl unterbrochen wird. Wenn ein Hahn am Ende der Leitung für den Reinigungsstrahl geschlossen wird oder eine Verstopfung an einer Austrittsdüse auftritt, tritt die durch die Hochdruckpumpe geförderte Flüssigkeit über die abzweigende Leitung zurück in den Spülflüssigkeitskreislauf, wobei das Sicherheits- und Schaltventil für einen Druckabfall und die Leitung 36 ab der Einmündung für eine Angleichung der Strömungsgeschwindigkeiten der Flüssigkeit aus der Aufbereitungseinrichtung und der Leitung 30 sorgen. Damit tritt die Spülflüssigkeit mit unveränderter Geschwindigkeit in den Entlüftungsbehälter ein, und es kommt bei der Benutzung dieser Rückführungsleitung nicht zu einer Aufwirbelung der Spülflüssigkeit in dem Entlüftungsbehälter.

Weitere vorteilhafte Ausgestaltungsmöglichkeiten der Erfindung gehen aus den Unteransprüchen hervor.

Die Erfindung soll nun anhand eines Ausführungsbeispiels und der sich auf dieses Ausführungsbeispiel beziehenden Zeichnung näher erläutert und beschrieben werden.

Die Fig. 1 zeigt ein Ausführungsbeispiel für die erfindungswesentlichen Vorrichtungsteile eines erfindungsgemäßen Schlammsaugwagens.

In der Fig. 1 ist mit dem Bezugszeichen 1 ein auf einen (nicht gezeigten) Fahrzeug montierter Behälter bezeichnet, der durch eine Trennwand 2 in ein als Sammel- und Klärbehälter verwendetes Volumen 4 und in ein als Frischwasserbehälter verwendetes Volumen 3 unterteilt ist.

In den Sammel- und Klärbehälter 4 mündet eine Schlammsaugleitung 13 mit einem darin angeordneten Ventil 14 ein. Ferner ist der Sammel- und Klärbehälter 4 über eine Leitung 34 mit einer Pumpe 15 zur Erzeugung eines Unterdrucks in dem Behälter verbunden. Mit dem Bezugszeichen 5 ist eine in dem Behälter 4 gesammelte Schlammflüssigkeit bezeichnet, aus der sich feste Schmutzteilchen 7 abgesetzt haben. Der Sammel- und Klärbehälter 4 weist ein gesondertes Volumen 33 auf, das über Öffnungen aufweisende Wände 28 von dem übrigen Volumen des Sammelbehälters 4 getrennt ist. Die Öffnungen in den Wänden 28 sind so bemessen, daß sehr grobe Schmutzteilchen am Eintritt in das Teilvolumen 33 gehindert werden.

Allgemein mit dem Bezugszeichen 8 ist eine Aufbereitungseinrichtung bezeichnet, die über eine Verbindungsleitung 11 mit dem Sammel- und Klärbehälter 4 verbunden ist, wobei die Verbindungsleitung 11 an das Teilvolumen 33 des Sammel- und Klärbehälters 4 abgeschlossen ist. Die Aufbereitungseinrichtung 8 weist eine Pumpe 10 und einen Strömungsabscheider 9 auf, der im vorliegenden Ausführungsbeispiel aus einer Kombination von einem Zyklon mit einem darin angeordnet Querstromfilter besteht. Der Strömungsabscheider 9 ist über eine Rückführungsleitung 12 für die Rückführung von mit Schmutzfracht angereicherter Flüssigkeit in den Sammel- und Klärbehälter 4 mit dem Sammel- und Klärbehälter 4 verbunden. Ein Ausgang des Strömungsabscheiders 9 für aufbereitete Flüssigkeit ist über eine Verbindungsleitung 36 mit einem Entlüftungsbehälter 37 verbunden, wobei an der Eintrittsstelle der Verbindungsleitung 36 in den Entlüftungsbehälter 37 eine Strömungsleiteinrichtung 32 vorgesehen ist, die im vorliegenden Ausführungsbeispiel aus einem eine Vielzahl von engen Strömungskanälen aufweisenden Block besteht.

Der sich im vorliegenden Ausführungsbeispiel etwa über die Länge des Behälters 1 erstreckende, auf dem Behälter 1 angeordnete Entlüftungsbehälter 37 weist ein Klärvolumen 27 auf, in dem die durch die Aufbereitungseinrichtung zugeführte Spülflüssigkeit noch weiter durch Absetzen von Schmutzteilchen geklärt werden kann. Mit 26 ist ein am Boden des Klärvolumens 27 abgesetzter Schmutzteilchenbelag bzw. eine Flüssigkeitsschicht mit angereicherter Schmutzfracht bezeichnet. Der Entlüftungsbehälter 37 ist auf einer Feder aufweisenden Lagerungselementen 35 schwingungsisoliert gegen den Behälter 1 gehaltert. Mit 22 ist ein der Eintrittsstelle der Verbindungsleitung 36 gegenüberliegend angeordneter Schwimmer bezeichnet. Der Schwimmer 22 ist durch in der Fig. 1 nicht gezeigte Führungseinrichtungen geführt und schließt bei Absenkung des Flüssigkeitsspiegels in dem Volumen 27 die Eingangsöffnung 24 einer Verbindungsleitung 17 zwischen dem Entlüftungsbehälter 37 und dem Eingang einer Hochdruckpumpe 18 ab. Bei genügend angestiegenem Flüssigkeitsspiegel in dem Volumen 27 schließt der Schwimmer einer der Öffnung 24 gegenüberliegenden Öffnung 23 einer Entlüftungsröhre 38 ab. Die Öffnungen 23 und 24 können zum Beispiel zur Bildung großer Dichtungsflächen gegen die Wände des Schwimmers anlegbare Anflanschungen aufweisen. Entsprechend könnten die Schwimmerwände zur Bildung großer Dichtungsflächen ausgestaltet sein und zum Beispiel ringförmige Vertiefungen für den Eingriff ringförmiger Verbindungleitungsenden aufweisen. Mit dem Bezugszeichen 40 ist eine Rückführleitung für die Rückführung von mit Schmutzteilchen angereicherter Flüssigkeit aus dem Entlüftungsbehälter 37 in den Sammel- und Klärbehälter 4 bezeichnet. In dieser Rückführleitung 40 ist eine Einrichtung 16 zur Regelung der Durchflußmenge angeordnet. Auf der der Austrittsstelle der Leitung 40 und der Eintrittsstelle der Verbindungsleitung 36 gegenüberliegenden Seite des Entlüftungsbehälters 37 ist ein Spüleinlaß 25 vorgesehen, durch den ein externer Spülstrahl entsprechend dem Pfeil 39 zur Durchspülung des Volumens 27 des Entlüftungsbehälters 37 gerichtet werden kann.

Mit dem Bezugszeichen 21 ist eine an den Frischwasserbehälter 3 mit einer Frischwassermenge 6 angeschlossene Verbindungsleitung bezeichnet, die in die Verbindungsleitung 17 zwischen dem Entlüftungsbehälter 37 und der Hochdruckpumpe 18 einmündet. In der Verbindungsleitung 21 sind ein Ventil 20, ein Filter 41, sowie ein Rückschlagventil 19 vorgesehen.

An die Hochdruckpumpe 18, im vorliegenden Ausführungsbeispiel eine Kolbenpumpe, schließt sich eine Leitung 31 für einen von der Hochdruckpupmpe 18 erzeugten Reinigungsstrahl an. Die Leitung 31 kann an ihrem offenen Ende mit einer in der Fig. 1 nicht gezeigten Düse und einem Absperrventil versehen sein.

Von der Leitung 31 zweigt eine Leitung 30 ab, die in die Leitung 36 zwischen dem Reinwasserausgang des Strömungsabscheiders 9 und dem Entlüftungsbehälter 37 einmündet. In der Leitung 30 ist ein Sicherheits- und Schaltventil 29 mit veränderbarem Durchflußquerschnitt vorgesehen.

Bei einer Inbetriebnahme der in der Fig. 1 gezeigten Vorrichtung sind die Aufbereitungseinrichtung 8, der Entlüftungsbehälter 37, die Hochdruckpumpe 18 sowie die entsprechenden Verbindungsleitungen zunächst noch leer und die Öffnung 24 der Verbindungsleitung 17 ist durch den Schwimmer 22 in dem Entlüftungsbehälter 37 geschlossen. Bei Inbetriebnahme der Hochdruckpumpe 18 öffnet jedoch sofort das Rückschlagventil 19, so daß die Hochdruckpumpe 18 unter Vermeidung von Kavitation unmittelbar mit Frischwasser 6 aus dem Frischwasserbehälter 3 versorgt wird. Durch die gleichzeitig mit der Hochdruckpumpe 18 in Betrieb genommene Kreiselpumpe 10 gelangt fein geklärtes Wasser durch den Strömungsabscheider 9 über die Verbindungsleitung 36 in den Entlüftungsbehälter 37, wobei die in dem Strömungsabscheider 9, in der Verbindungsleitung 36, sowie in dem Entlüftungsbehälter 37 vorhandene Luft nach oben durch die Öffnung 23 am höchsten Punkt des Leitungssystems über die Röhre 38 aus dem Entlüftungsbehälter 37 austreten kann. Wenn sich der Flüssigkeitsspiegel von durch die Aufbereitungseinrichtung 8 aufbereiteter Flüssigkeit in dem Volumen 27 des Entlüftungsbehälters 37 genügend angehoben hat, hebt sich der Schwimmer 22 entgegen der Saugwirkung der Hochdruckpumpe 18 von der Öffnung 24 ab und gibt damit die Verbindungsleitung 17 zwischen dem Entlüftungsbehälter 37 und der Hochdruckpumpe 18 frei. Durch den in der Verbindungsleitung aufgebauten Druck der Spülflüssigkeit aus dem Entlüftungsbehälter schließt das Rückschlagventil 19 und die Hochdruckpumpe entnimmt Spülflüssigkeit aus dem Entlüftungsbehälter 37, welcher von der Aufbereitungseinrichtung 8 mit Spülflüssigkeit versorgt wird. Damit ist der normale Betriebszustand erreicht, in welchem die Hochdruckpumpe ihr Spülwasser dem Sammel- und Klärbehälter 4 entnimmt. Während des Betriebs werden über die Saugleitung 13 Aufschlämmungen in den Sammel- und Klärbehälter 4 eingesaugt, die durch den Reinigungsstrahl aus der Hochdruckpumpe 18 erzeugt wurden. Das Einsaugen der Aufschlämmungen erfolgt dadurch, daß durch die Pumpe 15 in dem Sammel- und Klärbehälter 4 ein Unterdruck erzeugt wird.

Je nach Entnahme von Spülflüssigkeit durch die Hochdruckpumpe 18 und der durch die Aufbereitungseinrichtung 8 lieferbaren Menge an Spülflüssigkeit steigt oder sinkt der Flüssigkeitsspiegel in dem Volumen 27 des Entlüftungsbehälters 37. Wird mehr Spülflüssigkeit zugeliefert als durch die Hochdruckpumpe entnommen wird, so hebt sich der Schwimmer 22 weiter an, bis er die Öffnung 23 der Entlüftungsröhre 38 verschließt. Überschüssiges Flüssigkeitsvolumen kann nunmehr über die Leitung 40 in den Sammel- und Klärbehälter 4 zurückgeführt werden, wobei die Leitung 40 vorteilhaft so an den Entlüftungsbehälter 37 angeschlossen ist, daß vorrangig mit Schmutzteilchen angereicherte Flüssigkeit in den Sammel- und Klärbehälter 4 zurückgeführt wird. Um eine Anpassung an den wechselnden Druck in dem Sammel- und Klärbehälter vornehmen zu können, ist in der Rückführleitung 40 die Durchflußregelung 16 angeordnet.

Durch die über die Leitung 36 zugeführte Flüssigkeitsmenge und die durch die Hochdruckpumpe 18 abgeführte Flüssigkeitsmenge wird in dem Volumen 27 des Entlüftungsbehälters 37 eine langsame Strömung gebildet, wobei ein Flüssigkeitsteilchen ca. 1 min. benötigt, um sich vom Eintritt bis zum Austritt zu bewegen. Durch die an der Eintrittsstelle der Verbindungsleitung 36 vorgesehene Strömungsleiteinrichtung 32 wird für eine laminare Strömung auch im Eintrittsbereich gesorgt, so daß Teilchen, die sich abgesetzt haben oder im Absetzen begriffen sind, nicht aufgewirbelt werden. Vorteilhaft wird das weitere Absetzen von Schmutzteilchen, und damit die weitere Klärung der Spülflüssigkeit im vorliegenden Ausführungsbeispiel dadurch gefördert, daß der Entlüftungsbehälter 37 auf dem Behälter 1 schwingungsisoliert über die eine Feder aufweisenden Schwingungselemente 35 gehaltert ist. Durch diese Halterung werden Bewegungen und Verwirbelungen der Flüssigkeit in dem Entlüftungsbehälter, die ein Absetzen von Schmutzteilchen verzögern, weitgehend vermieden. Bei großen abgelagerten Schmutzteilchenmengen kann der Entlüftungsbehälter 37 durch einen externen Spülstrahl 39, der durch den Spüleinlaß 25 geschickt wird, gereinigt werden.

Geht durch steigende Schmutzkonzentration in dem Sammel- und Klärbehälter 4 die durch die Aufbereitungseinrichtung 8 erzeugbare Menge an aufbereiteter Spülflüssigkeit zurück, so kommt es zu einem Absinken des Flüssigkeitsspiegels in dem Volumen 27 des Entlüftungsbehälters 37, bis die Öffnung 24 der Verbindungsleitung 17 durch den Schwimmer 22 geschlossen wird. Damit kommt es zu einem Druckabfall in der Leitung 17, die zu einer Öffnung des Rückschlagventils 19 und damit, unter Vermeidung von Kavitation, zu einer unmittelbaren Weiterversorgung der Hochdruckpumpe 18 mit Spülwasser aus dem Frischwasserbehälter 3 führt.

Eine Unterbrechung der Arbeit mit dem Reinigungsstrahl kann bei dem gezeigten Ausführungsbeispiel dadurch erfolgen, daß ein Absperrhahn am Ende der Leitung 31 für den Reinigungsstrahl geschlossen wird. Das durch die Pumpe 18 geförderte Spülwasser kann dann über die Leitung 30 in den Spülwasserkreislauf zurückgeführt werden. Durch das Sicherheits- und Schaltventil 29 wird dafür gesorgt, daß die durch die Leitung 30 strömende Flüssigkeit in bezug auf den Druck- und die Strömungsgeschwindigkeit der durch die Leitung 36 strömenden Flüssigkeit aus der Aufbereitungseinrichtung 8 angeglichen ist. Damit kann die durch die Pumpe 18 geförderte Flüssigkeit ohne nachteilige Änderung der Strömungsverhältnisse in dem Entlüftungsbehälter 37 in den Entlüftungsbehälter 37 zurückgeführt werden. Durch diese Rückführung wird es vorteilhaft vermieden, daß die Hochdruckpumpe 18 bei Unterbrechung der Arbeit mit dem Reinigungsstrahl abgeschaltet und ein Wiederanlauf der Anlage durchgeführt werden muß.

## Patentansprüche

1. Schlammsaugwagen mit
einer Hochdruckpumpe (18) zur Erzeugung eines Reinigungsstrahls;
einer Absaugeinrichtung (13 bis 15, 34) zum Absaugen von durch den Reinigungsstrahl erzeugten Aufschlämmungen;
einem mit der Absaugeinrichtung verbundenen Sammel- und Klärbehälter (4) für die abgesaugten Aufschlämmungen;
einer an den Sammel- und Klärbehälter angeschlossenen Aufbereitungseinrichtung (8) zur Aufbereitung von grob geklärter Flüssigkeit aus dem Sammel- und Klärbehälter, wobei die Aufbereitungseinrichtung (8) mit der Hochdruckpumpe (18) zur Speisung mit aufbereiteter Flüssigkeit verbindbar ist; und
einem mit der Hochdruckpumpe (18) zur Speisung mit Frischwasser verbindbaren Frischwasserbehälter (3),
**dadurch gekennzeichnet**, daß
die Aufbereitungseinrichtung (8) mit einem Eingang der Hochdruckpumpe (18) über eine oberhalb der Aufbereitungsanlage und der Hochdruckpumpe angeordnete, eine Entlüftungsöffnung (23, 38) aufweisende Entlüftungseinrichtung verbunden ist;
daß die Entlüftungseinrichtung einen Entlüftungsbehälter (37) mit einer Schwimmereinrichtung (22), durch die eine Verbindungsleitung (17) zu der Hochdruckpumpe (18) bei Absenkung des Flüssigkeitsspiegels in dem Behälter (37) absperrbar ist, umfaßt, und
daß der Frischwasserbehälter (3) mit dem Eingang der Hochdruckpumpe (17) über ein bei gesperrter Verbindungsleitung (17) unter Saugwirkung der Hockdruckpumpe öffnendes Rückschlagventil (19) verbindbar ist.

2. Schlammsaugwagen nach Anspruch 1, **dadurch gekennzeichnet**, daß durch die Schwimmereinrichtung eine Endöffnung der Verbindungsleitung (17) verschließbar ist.

3. Schlammsaugwagen nach Anspruch 1 oder 2, **dadurch gekennzeichnet**, daß durch die Schwimmereinrichtung (22) bei Anhebung des Flüssigkeitsspiegels in dem Entlüftungsbehälter (37) die Entlüftungsöffnung (23, 38) verschließbar ist.

4. Schlammsaugwagen nach einem der Ansprüche 1 bis 3, **dadurch gekennzeichnet**, daß die Verbindungsleitung (17) mit einer Endöffnung in den Innenraum des Entlüftungsbehälters (37) hinein vorsteht.

5. Schlammsaugwagen nach einem der Ansprüche 1 bis 4, **dadurch gekennzeichnet**, daß der Entlüftungsbehälter (37) ein Klärvolumen (27) zur weiteren Klärung der von der Aufbereitungseinrichtung (8) gelieferten Flüssigkeit durch Absezten von Schmutzteilchen aufweist.

6. Schlammsaugwagen nach einem der Ansprüche 1 bis 5, **dadurch gekennzeichnet,** daß der Entlüftungsbehälter (37) zur Beruhigung der Flüssikgeit in dem Behälter gegen den Schlammsaugwagen schwingungsisoliert gehaltert ist.

7. Schlammsaugwagen nach einem der Ansprüche 1 bis 6 **dadurch gekennzeichnet**, daß der Entlüftungsbehälter (37) mit dem Sammel- und Klärbehälter (4) über eine einen Durchflußregler (16) aufweisende Rückführleitung (40) für die Rückführung von mit Schmutzteilchen angereicherter Flüssigkeit verbunden ist.

8. Schlammsaugwagen nach einem der Ansprüche 1 bis 7, **dadurch gekennzeichnet**, daß der Entlüftungsbehälter (37) einen Spüleinlaß (25) für eine Durchspülung von außen aufweist.

9. Schlammsaugwagen nach einem der Ansprüche 5 bis 8, **dadurch gekennzeichnet**, daß das Klärvolumen (27) des Entlüftungsbehälters eine langgestreckte, im wesentlichen zylindrische Form aufweist.

10. Schlammsaugwagen nach Anspruch 9**, dadurch gekennzeichnet**, daß die Schwimmereinrichtung (22) an einem Ende des langgestreckten Klärvolumens angeordnet ist.

11. Schlammsaugwagen nach Anspruch 9 oder 10, **dadurch gekennzeichnet**, daß die Austrittsstelle der Rückführungsleitung (40) zwischen dem Entlüftungsbehälter (37) und dem Sammel- und Klärbehälter (4) aus dem Entlüftungsbehälter an einem Ende des langgestreckten Klärvolumens angeordnet ist.

12. Schlammsaugwagen nach einem der Ansprüche 7 bis 11, **dadurch gekennzeichnet**, daß die Eintrittsstelle einer Verbindungsleitung (36) zwischen dem Entlüftungsbehälter (37) und der Aufbereitungseinrichtung (8) und die Austrittsstelle der Rückführungsleitung (40) zwischen dem Entlüftungsbehälter (37) und dem Sammel- und Klärbehälter (4) am gleichen Ende des langgestreckten Klärvolumens (27) des Entlüftungbehälters (37) angeordnet sind.

13. Schlammsaugwagen nach Anspruch 12, **dadurch gekennzeichnet**, daß die Eintrittsstelle der Verbindungsleitung (36) in den Entlüftungsbehälter (37) und die Austrittsstelle der Rückführungsleitung (40) aus dem Entlüftungsbehälter (37) an dem der Schwimmereinrichtung (22) entgegengesetzten Ende des Klärvolumens (27) des Entlüftungsbehälters (37) angeordnet sind.

14. Schlammsaugwagen nach einem der Ansprüche 8 bis 13, **dadurch gekennzeichnet**, daß der Spüleinlaß (25) an dem Ende des Klärvolumens (27) des Entlüftungsbehälters (37), an dem die Schwimmereinrichtung (22) vorgesehen ist, angeordnet ist.

15. Schlammsaugwagen nach einem der Ansprüche 1 bis 14, **dadurch gekennzeichnet**, daß der Entlüftungsbehälter (37) auf einer den Sammel- und Klärbehälter (4) sowie den Frischwasserbehälter (3) umfassenden Behälterkombination (1) gehaltert ist.

16. Schlammsaugwagen nach Anspruch 15, **dadurch gekennzeichnet**, daß sich der Entlüftungsbehälter (37) etwa über die Länge der Behälterkombination (1) erstreckt.

17. Schlammsaugwagen nach einem der Ansprüche 1 bis 16, **dadurch gekennzeichnet**, daß ausgangsseitig zu der Hochdruckpumpe (18) eine von einer Leitung (31) für den Reinigungsstrahl abzweigende Rückführungsleitung (30), die in eine Verbindungsleitung (36) zwischen der Aufbereitungseinrichtung (8) und dem Entlüftungsbehälter (37) einmündet, mit einem darin angeordneten Sicherheits- und Schaltventil (29) vorgesehen ist.

18. Schlammsaugwagen nach einem der Ansprüche 1 bis 17, **dadurch gekennzeichnet**, daß an der Eintrittsstelle einer Verbindungsleitung (36) zwischen der Aufbereitungseinrichtung (8) und dem Entlüftungsbehälter (37) in den Entlüftungsbehälter (37) eine Strömungsleiteinrichtung zur Ausbildung einer laminaren Strömung vorgesehen ist.

## Claims

1. Sludge suction vehicle with
a high-pressure pump (18) to produce a cleaning jet;
an extraction system (13 to 15, 34) for extracting slurries produced by the cleaning jet;
a collecting and settling tank (4), connected to the extraction system, for the extracted slurries;
a processing unit (8), connected to the collecting and settling tank, for processing pretreated liquid from the collecting and settling tank, the processing unit (8) being connectable to the high-pressure pump (18) to feed it with processed liquid; and
a fresh water tank (3), connectable to the high-pressure pump (18) to feed it with fresh water,
characterized in that
the processing unit (8) is connected to an inlet of the high-pressure pump (18) via an air separation unit located above the processing unit and the high-pressure pump and possessing a vent opening (23, 38);
the air separation unit comprises a deaeration tank (37) with a float device (22) by means of which a connecting pipe (17) to the high-pressure pump (18) can be shut off if the liquid level in the tank (37) falls; and
the fresh water tank (3) is connectable to the inlet of the high-pressure pump (18) via a non-return valve (19) which opens under the suction effect of the high-pressure pump when the connecting pipe (17) is shut off.

2. Sludge suction vehicle according to Claim 1, characterized in that an end opening of the connecting pipe (17) is closable by the float device.

3. Sludge suction vehicle according to Claim 1 or 2, characterized in that the vent opening (23, 38) is closable by the float device (22) if the liquid level in the deaeration tank (37) rises.

4. Sludge suction vehicle according to one of Claims 1 to 3, characterized in that an end opening of the connecting pipe (17) projects into the interior of the deaeration tank (37).

5. Sludge suction vehicle according to one of Claims 1 to 4, characterized in that the deaeration tank (37) has a settling space (27) for further clarification, by deposition of dirt particles, of the liquid supplied by the processing unit (8).

6. Sludge suction vehicle according to one of Claims 1 to 5, characterized in that the deaeration tank (37) has anti-vibration mountings on the sludge suction vehicle to allow the liquid in the tank to settle.

7. Sludge suction vehicle according to one of Claims 1 to 6, characterized in that the deaeration tank (37) is connected to the collecting and settling tank (4) via a return pipe (40) with a flow controller (16), for the return of liquid heavily contaminated with dirt particles.

8. Sludge suction vehicle according to one of Claims 1 to 7, characterized in that the deaeration tank (37) has a flushing inlet (25) for flushing from the exterior.

9. Sludge suction vehicle according to one of Claims 5 to 8, characterized in that the settling space (27) of the deaeration tank has an elongated, essentially cylindrical, shape.

10. Sludge suction vehicle according to Claim 9, characterized in that the float device (22) is located at one end of the elongated settling space.

11. Sludge suction vehicle according to Claim 9 or 10, characterized in that the outlet from the deaeration tank (37) of the return pipe (40) between the deaeration tank and the collecting and settling tank (4) is located at one end of the elongated settling space.

12. Sludge suction vehicle according to one of Claims 7 to 11, characterized in that the inlet of a connecting pipe (36) between the deaeration tank (37) and the processing unit (8) and the outlet of the return pipe (40) between the deaeration tank (37) and the collecting and settling tank (4) are located at the same end of the elongated settling space (27) of the deaeration tank (37).

13. Sludge suction vehicle according to Claim 12, characterized in that the inlet of the connecting pipe (36) into the deaeration tank (37) and the outlet of the return pipe (40) from the deaeration tank (37) are located at the opposite end of the settling space (27) of the deaeration tank (37) to the float device (22).

14. Sludge suction vehicle according to one of Claims 8 to 13, characterized in that the flushing inlet (25) is located at the end of the settling space (27) of the deaeration tank (37) at which the float device (22) is fitted.

15. Sludge suction vehicle according to one of Claims 1 to 14, characterized in that the deaeration tank (37) is mounted on a combined tank (1) comprising the collecting and settling tank (4) and the fresh water tank (3).

16. Sludge suction vehicle according to Claim 15, characterized in that the deaeration tank (37) extends approximately over the length of the combined tank (1).

17. Sludge suction vehicle according to one of Claims 1 to 16, characterized in that a return pipe (30) is provided on the outlet side of the high-pressure pump (18), branching off a pipe (31) for the cleaning jet, with a safety and switching valve (29) arranged on it, and opening into a connecting pipe (36) between the processing unit (8) and the deaeration tank (37).

18. Sludge suction vehicle according to one of Claims 1 to 17, characterized in that a flow control device to establish a laminar flow is provided at the inlet into the deaeration tank (37) of a connecting pipe (36) between the processing unit (8) and the deaeration tank (37).

## Revendications

1. Véhicule aspirateur de boue comportant
une pompe à haute pression (18) pour la production d'un jet de nettoyage,
un dispositif d'aspiration (13 à 15, 34) pour l'aspiration de suspensions produites par ce jet de nettoyage,
un récipient collecteur et clarificateur (4) pour les suspensions aspirées relié à ce dispositif d'aspiration,
un dispositif de traitement (8) relié au récipient collecteur et clarificateur pour le traitement de liquide grossièrement clarifié issu de celui-ci, ce dispositif de traitement (8) pouvant être relié à la pompe à haute pression (18) pour l'alimenter en liquide traité, et
un réservoir d'eau fraîche (3) pouvant être relié à la pompe à haute pression (18) pour l'alimenter en eau fraîche,
caractérisé par le fait
que le dispositif de traitement (8) est relié à une entrée de la pompe à haute pression (18) par l'intermédiaire d'un dispositif de désaérage placé au-dessus de l'installation de traitement et de la pompe à haute pression et présentant un orifice d'évacuation d'air (23, 38),
que ce dispositif de désaérage comprend un récipient désaérateur (37) comportant un dispositif à flotteur (22) qui peut, lorsque le niveau de liquide dans le récipient (37) baisse, fermer une conduite de liaison (17) allant à la pompe à haute pression (18), et
que le réservoir d'eau fraîche (3) peut être relié à l'entrée de la pompe à haute pression (18) par l'intermédiaire d'un clapet de non-retour (19) qui, lorsque la conduite de liaison (17) est fermée, s'ouvre sous l'effet d'aspiration de la pompe à haute pression.

2. Véhicule aspirateur de boue selon la revendication 1, caractérisé par le fait que le dispositif à flotteur ferme un orifice d'extrémité de la conduite de liaison (17).

3. Véhicule aspirateur de boue selon l'une des revendications 1 et 2, caractérisé par le fait que le dispositif à flotteur (22) ferme l'orifice d'évacuation d'air (23, 38) lorsque le niveau de liquide dans le récipient désaérateur (37) monte.

4. Véhicule aspirateur de boue selon l'une des revendications 1 à 3, caractérisé par le fait que la conduite de liaison (17) fait saillie, un orifice au bout, à l'intérieur du récipient désaérateur (37).

5. Véhicule aspirateur de boue selon l'une des revendications 1 à 4, caractérisé par le fait que le récipient désaérateur (37) présente un volume de clarification (27) pour une clarification supplémentaire du liquide fourni par le dispositif de traitement (8) par dépôt de particules d'impuretés.

6. Véhicule aspirateur de boue selon l'une des revendications 1 à 5, caractérisé par le fait que le récipient désaérateur (37), pour la stabilisation du liquide dans le récipient, est monté de façon à être isolé des vibrations du véhicule aspirateur de boue.

7. Véhicule aspirateur de boue selon l'une des revendications 1 à 6, caractérisé par le fait que le récipient désaérateur (37) est relié au récipient collecteur et clarificateur (4) par une conduite de retour (40) pour le retour de liquide enrichi en particules d'impuretés, cette conduite présentant un régulateur de débit (16).

8. Véhicule aspirateur de boue selon l'une des revendications 1 à 7, caractérisé par le fait que le récipient désaérateur (37) présente une entrée de curage (25) pour un curage par jet de l'extérieur.

9. Véhicule aspirateur de boue selon l'une des revendications 5 à 8, caractérisé par le fait que le volume de clarification (27) du récipient désaérateur a une forme allongée sensiblement cylindrique.

10. Véhicule aspirateur de boue selon la revendication 9, caractérisé par le fait que le dispositif à flotteur (22) est placé à une extrémité du volume allongé de clarification.

11. Véhicule aspirateur de boue selon l'une des revendications 9 et 10, caractérisé par le fait que l'endroit de départ du récipient désaérateur (37) de la conduite de retour (40) allant de celui-ci au récipient collecteur et clarificateur (4) est situé à une extrémité du volume allongé de clarification.

12. Véhicule aspirateur de boue selon l'une des revendications 7 à 11, caractérisé par le fait que l'endroit d'arrivée d'une conduite de liaison (36) allant du dispositif de traitement (8) au récipient désaérateur (37) et l'endroit de départ de la conduite de retour (40) allant du récipient désaérateur (37) au récipient collecteur et clarificateur (4) sont situés à la même extrémité du volume allongé de clarification (27) du récipient désaérateur (37).

13. Véhicule aspirateur de boue selon la revendication 12, caractérisé par le fait que l'endroit d'arrivée de la conduite de liaison (36) au récipient désaérateur (37) et l'endroit de départ de la conduite de retour (40) du récipient désaérateur (37) sont situés à l'extrémité du volume de clarification (27) du récipient désaérateur (37) opposée au dispositif à flotteur (22).

14. Véhicule aspirateur de boue selon l'une des revendications 8 à 13, caractérisé par le fait que l'entrée de curage (25) est située à l'extrémité du volume de clarification (27) du récipient désaérateur (37) à laquelle est prévu le dispositif à flotteur (22).

15. Véhicule aspirateur de boue selon l'une des revendications 1 à 14, caractérisé par le fait que le récipient désaérateur (37) est monté sur une combinaison de récipients (1) comprenant le récipient collecteur et clarificateur (4) et le réservoir d'eau fraîche (3).

16. Véhicule aspirateur de boue selon la revendication 15, caractérisé par le fait que le récipient désaérateur (37) s'étend à peu près sur toute la longueur de la combinaison de récipients (1).

17. Véhicule aspirateur de boue selon l'une des revendications 1 à 16, caractérisé par le fait que du côté sortie de la pompe à haute pression (18) est prévue une conduite de retour (30) branchée à une conduite (31) pour le jet de nettoyage et débouchant dans une conduite de liaison (36) allant du dispositif de traitement (8) au récipient désaérateur (37), sur cette conduite de retour (30) étant montée une soupape de sûreté et de manoeuvre (29).

18. Véhicule aspirateur de boue selon l'une des revendications 1 à 17, caractérisé par le fait qu'à l'endroit d'arrivée au récipient désaérateur (37) d'une conduite de liaison (36) allant du dispositif de traitement (8) au récipient désaérateur (37) est prévu un dispositif directeur d'écoulement pour la production d'un écoulement laminaire.
